# EUROPÄISCHE PATENTSCHRIFT

(11) **EP 1 631 172 B1**
(45) Veröffentlichungstag und Bekanntmachung des Hinweises auf die Patenterteilung: **14.07.2010**
(21) Anmeldenummer: 04734801.6
(22) Anmeldetag: 26.05.2004
(51) Int. Cl.: A47F 5/08, A47F 7/24

(54) **VORRICHTUNG ZUR HALTERUNG EINER VON TRAGARMEN GESTÜTZTEN QUERSTANGE**
DEVICE FOR HOLDING A TRANSVERSAL ROD SUPPORTED BY SUPPORTING ARMS
DISPOSITIF POUR MAINTENIR UNE BARRE TRANSVERSALE QUI PREND APPUI SUR DES BRAS PORTEURS

(30) Priorität: 11.06.2003 DE 20309049 U
(43) Veröffentlichungstag der Anmeldung: 08.03.2006
(73) Patentinhaber: Visplay International AG, 4132 Muttenz (CH)
(72) Erfinder: WALTER, Herbert, 79379 Müllheim (DE)
(74) Vertreter: Ullrich, Gerhard
(86) Internationale Anmeldenummer: PCT/CH2004/000319
(87) Internationale Veröffentlichungsnummer: WO 2004/107930

(56) Entgegenhaltungen:
- DE-A- 2 439 143
- US-A- 3 322 288
- US-A- 3 784 023
- US-A- 5 531 416

## Beschreibung

### Anwendungsgebiet der Erfindung

Die Erfindung betrifft eine Vorrichtung zur Halterung einer von mindestens zwei Tragarmen gestützten Querstange, welche zum Aufhängen von Tragbügeln, insbesondere Kleiderbügeln, bestimmt ist. Die Tragarme können in verschieden konfigurierte Halterungen, wie profilierte Horizontal- oder Vertikalschienen, Rasterelemente oder punktuelle Steckhülsen, eingehängt werden. Die Tragbügel sind zum Aufhängen von Gegenständen, insbesondere Kleidungsstücken, vorgesehen und lassen sich auf der Querstange frei verschieben. Solche Vorrichtungen werden typisch an Präsentationswänden oder fest installierten oder verfahrbaren Warenständern des Shopbereichs eingesetzt.

### Stand der Technik

Im Firmenkatalog "Manual A", S. 90, Ausgabe 01.02, der Visplay-Gruppe, CH-4127 Birsfelden / Schweiz, wird eine Vorrichtung der hier relevanten Gattung in der einfachsten Form offenbart. Zwischen zwei in rückseitige Halterungen einhängbare Tragarme ist eine Querstange fest angeordnet, z.B. verschweisst, so dass ein U-förmiger Rahmen entsteht. Dieser Aufbau ist nur für bestimmte Anwendungen geeignet und hat aufgrund des starren Rahmens den Nachteil sehr eingeschränkter Gestaltungsfreiheit. Für verschiedene Spannweiten und für die unterschiedlich konfigurierten Tragarme mit ihren vielfältigen Anschlussstücken müssen entsprechende Rahmen gefertigt werden.

Im Firmenkatalog "Manual R", S. 63, Ausgabe 01.02, der Visplay-Gruppe, CH-4127 Birsfelden / Schweiz, wird eine Vorrichtung beschrieben, wo am vorderen, in den Raum ragenden Ende der Tragstange eine ösenförmige Aufnahme für die Querstange vorgesehen ist. Zur Sicherung der eingesetzten Querstange weist die Öse eine radial orientierte Gewindebohrung für eine Klemmschraube auf, deren Schraubenspitze im montierten Zustand auf dem Aussenmantel der Querstange aufsetzt. Diese Vorrichtung hat mehrere Nachteile, zunächst muss man die Querstange axial in die Öse quasi einfädeln, was insbesondere bei längeren Stangen Freiraum erfordert und umständlich sein kann. Die zur Sicherung der eingeschobenen Querstange vorhandene Schraube ist in ihrer Dimension relativ klein. Die Schraube könnte verloren gehen, und die Gewinde sind empfindlich. Ferner benötigt man für die diffizile Verschraubung ein Werkzeug. Schliesslich stellt die Öse, welche die Querstange umfasst, eine seitliche Begrenzung dar. Somit stossen auf der Querstange bewegte Tragbügel an der Öse an und sind nicht entlang der gesamten Länge der Querstange frei verschiebbar, welche sich zumeist seitlich über die Tragarme hinaus erstreckt. Man muss also die Tragbügel über die Öse heben.

Im "Manual A", S. 106, oben, ist eine Vorrichtung gezeigt, bei welcher in Richtung der anzubringenden Tragarme weisende Haltezapfen an die Querstange angeschraubt werden. Auf jeden montierten Haltezapfen wird axial ein Tragarm aufgeschoben und durch Schrauben gesichert. Diese Vorrichtung erlaubt zwar ein freies Überschieben von auf die Querstange gehängten Tragbügeln über die Verbindungsstellen mit den Tragarmen hinaus, jedoch sind Konstruktion und Montage aufwendig. Die Querstangen müssen mit Befestigungsbohrungen versehen werden und die Haltezapfen müssen je nach Querschnittsprofil der Tragarme konfiguriert und befestigt werden.

Die US 3,322,288 hat eine Vorrichtung zur lösbaren Halterung einer von mindestens zwei Tragarmen gestützten Querstange zum Gegenstand. Die Tragarme sind mit ihrem ersten Ende lösbar in einer Tragstruktur eingehängt. Die Querstange ist zum Aufhängen von mit Bekleidungsstücken behängten Tragbügeln bestimmt, die sich auf der Querstange frei verschieben lassen. An dem in den Raum ragenden zweiten Ende jedes Tragarms sind Verbindungsmittel mit einer Öffnung zur Aufnahme des Querschnitts der Querstange angeordnet, wobei die Querstange klemmend unterfasst wird. Das Verbindungsmittel besteht aus einem am zweiten Ende des Tragarms angesetzten Adapter sowie einem auf den Adapter aufzusetzenden Einsatz, der elastische Klemmkräfte bereitstellt. Der Einsatz erstreckt sich radial über die Hälfte des Umfangs der Querstange hinaus und weist eine Öffnung auf, die sich über den oberen Bereich erstreckt und sich beim Einbringen der Querstange zunächst erweitert und danach wieder verengt, wodurch eine eingebrachte Querstange klemmend unterfasst wird. Der Adapter hat ein relativ grossflächiges Schalensegment, auf welchem der Einsatz in Gestalt einer grösseren Halbschale aus Federstahl montiert ist. Das Einrasten und Lösen der Querstange aus der klemmenden Halterung dürfte erheblichen Kraftaufwand erfordern und Geräusche verursachen. Ferner ist die Vorrichtung materialaufwendig und hat ein grobes Erscheinungsbild.

### Aufgabe der Erfindung

Angesichts der Unvollkommenheiten bisher existenter Vorrichtungen zur Halterung einer von mindestens zwei Tragarmen gestützten Querstange, liegt der Erfindung die Aufgabe zugrunde, das Verbindungsmittel zur lösbaren Befestigung einer eingelegten Querstange an den Tragarmen zu vereinfachen. Vorausgesetzt ist dabei die freie Verschiebbarkeit von angehängten Tragbügeln auf der Querstange über die Andockstelle zwischen der Querstange und den Tragarmen hinaus. Erfordernisse hierbei sind ein umkompliziertes Handling beim Einbau einer Querstange, die sichere und drehstabile Arretierung einer eingesetzten Querstange, die Erfüllung von ästhetischen Aspekten sowie schliesslich ein geringer Material- und Herstellungsaufwand zur Einhaltung niedriger Produktions- und Montagekosten bei der Serienfertigung. Letztlich soll sich die Vorrichtung für verschieden konfigurierte Tragarme und diese aufnehmende Halterungen, wie profilierte Horizontal- oder Vertikalschienen, Träger mit Rastern oder punktuelle Steckhülsen, realisieren lassen. Vorzugsweise sollen die Tragarme ein Anschlussstück aufweisen, das sich lösbar in den Halterungen fixieren lässt.

### Übersicht über die Erfindung

Die Vorrichtung betrifft eine lösbare Halterung einer von mindestens zwei Tragarmen gestützten Querstange. Die Tragarme sind mit ihrem ersten Ende lösbar oder fest in einer Tragstruktur fixiert. Die Querstange ist zum Aufhängen von Tragbügeln, insbesondere Kleiderbügeln, bestimmt, wobei die Tragbügel zum Aufhängen von Gegenständen, vorrangig Kleidungsstücken, dienen und sich auf der Querstange frei verschieben lassen. An dem in den Raum ragenden zweiten Ende jedes Tragarms sind Verbindungsmittel zur Aufnahme der Querstange angeordnet Das Verbindungsmittel ist gabelförmig mit einer Öffnung zur Aufnahme des Querschnitts der Querstange gestaltet, wobei die Querstange klemmend partiell umfasst wird.

Das Verbindungsmittel besteht zunächst aus einem am zweiten Ende des Tragarms angesetzten oder z.B. durch Verschweissen, spanende oder spanlose Formgebung angeformten Adapter. Das Verbindungsmittel umfasst ferner einen auf den Adapter aufzusetzenden Einsatz, der elastische Klemmkräfte bereitstellt, und aus elastischem Material besteht - z.B. Polycarbonat - und/oder mit Federelementen versehen ist Der Tragarm kann z.B. aus im Querschnitt rundem, rohrförmigem oder flachem Material bestehen. Der Einsatz weist eine sich über den oberen Bereich erstreckende Öffnung mit einer Spannweite auf, die sich beim Einbringen der Querstange zunächst erweitert und sich danach wieder verengt, wodurch eine eingebrachte Querstange klemmend unterfasst wird. Der Einsatz erstreckt sich radial über die Hälfte des Umfangs der Querstange hinaus.

Der Adapter besteht aus einem Grundkörper und besitzt zunächst einen bogenförmigen Ausschnitt mit zum Tragarm transversaler Durchtrittsrichtung, welche axial zur gehalterten Querstange liegt. Beidseits des Ausschnitts erstreckt sich je ein den Ausschnitt umlaufender, sich aufwärts erstreckenden Bügel. An den freien oberen Enden der Bügel ist je eine sich fortsetzende Nase vorgesehen, wobei die Nasen zueinander und in den Ausschnitt gerichtet sind. Der Einsatz ist ein im Prinzip halbschalenförmiger Körper. Dieser besitzt zwei in den Raum ragende Enden, die zwischen sich eine Öffnung belassen. Am Einsatz sind eine gewölbte Innenfläche und eine gewölbte Aussenfläche vorhanden. Eine an der Aussenfläche zirkulär umlaufende Nut, welche mit Abstand vor den Enden ausläuft, ist zur partiellen Aufnahme des Adapters bestimmt. Am Auslauf der Nut befindet sich je ein Durchbruch zum Eingriff der Nasen.

Die nachfolgenden Merkmale beziehen sich auf spezielle Ausführungen der Erfindung:

Die Nasen am Adapter sind im Prinzip in einem Abstand angeordnet, welcher dem Durchmesser der Querstange entspricht. Somit kommt im montierten Zustand - auch mit Einsatz - eine in den Adapter eingebrachte Querstange zwischen den Nasen eingeklemmt zu liegen, wodurch die Querstange in ausreichendem Mass gegen Verdrehen gesichert ist. Am Grund des Ausschnitts des Adapters ist eine Nut ausgebildet, während in der Nut des Einsatzes ein erhabener Steg verläuft, welcher bei aufgesetztem Einsatz in der Nut im Adapter zu liegen kommt.

Die Tragstruktur besteht z.B. aus einer in einem Gebäude fest anmontierten Paneelwand oder einem freistehenden Gestell mit daran angebrachten Halterungen. Als bevorzugte Halterungen kommen profilierte Horizontal- oder Vertikalschienen oder punktuelle Steckhülsen in Betracht. Die Tragarme weisen am ersten Ende ein Anschlussstück auf, das dazu bestimmt ist, lösbar in den Halterungen befestigt zu werden. Für die Querstangen kommt vorzugsweise ein kreisrunder Querschnitt in Betracht. Es könnte jedoch auch eine rundliche Querschnittsform sein, die sich oberhalb einer Maximalweite verjüngt.

### Kurzbeschreibung der beigefügten Zeichnungen

Es zeigen:
- Figur 1A:: eine Paneelwand mit zwei aufgesetzten Vertikalschienen, darin ein- gehängten Tragarmen und einer in der unteren Armebene von zwei Tragarmen gestützten Querstange, in Perspektivansicht;
- Figur 1B:: ein verfahrbares, mehrfach bestücktes Gestell u.a. mit Vertikalschie- nen, darin eingehängten Tragarmen und einer von diesen gestützten Querstange, in Perspektivansicht;
- Figur 2A:: einen Tragarm *erster Ausführung* mit einem rohrförmigen Stangen- stück, einem an dessen zweiten Ende angesetzten Adapter und einem am ersten Ende angesetzten Anschlussstück, in Perspektivan- sicht;
- Figur 2B:: das vergrösserte Detail X2 aus Figur 2A;
- Figur 3A:: einen Einsatz, in Perspektivansicht;
- Figur 3B:: den Einsatz gemäss Figur 3A, aus geänderter Perspektive;
- Figur 3C:: den Einsatz gemäss Figur 3A, aus erneut geänderter Perspektive;
- Figur 4:: eine Querstange, in Perspektivansicht;
- Figur 5A:: den Tragarm gemäss Figur 2A mit dem Adapter angenähertem Ein- satz, in Perspektivansicht;
- Figur 5B:: die Anordnung gemäss Figur 5A, mit im Adapter eingesetztem Ein- satz;
- Figur 5C:: das vergrösserte Detail X3 aus Figur 5B;
- Figur 6A:: einen Tragarm *zweiter Ausführung* mit einem flachen Stangenstück, einem an dessen zweiten Ende angesetzten Adapter und einem am ersten Ende angesetzten Anschlussstück, in Perspektivansicht;
- Figur 6B:: die Anordnung gemäss Figur 6A, mit im Adapter eingesetztem Ein- satz;
- Figur 7A:: den Tragarm gemäss Figur 5B, mit angenäherter Querstange, in Sei- tenansicht;
- Figur 7B:: die Anordnung gemäss Figur 7A, mit eingesetzter Querstange;
- Figur 7C:: das vergrösserte Detail X4 aus Figur 7B;
- Figur 8A:: das vergrösserte Detail X1 aus Figur 1A; und
- Figur 8B:: die Anordnung gemäss Figur 8A, in gewechselter Perspektive.

### Ausführungsbeispiel

Nachstehend erfolgt die detaillierte Beschreibung eines Ausführungsbeispiels zur erfindungsgemässen Vorrichtung mit zwei prinzipiell verschiedenen Tragstrukturen und zwei konfigurierten Tragarmen sowie zu den dabei verwendeten Bauteilen.

### Figur 1A

Auf einer Paneelwand **1,** die an einem Gebäudeteil fest fixiert sein könnte, sind zwei zueinander parallel beabstandete Vertikalschienen **2** angebracht. Diese Vertikalschienen **2** sind mit jeweils mit zwei Tragarmen **3** in einer oberen ersten Ebene und einer unteren zweiten Ebene bestückt. Ein Tragarm **3** der oberen Ebene ist abgestuft, während der benachbarte Tragarm **3** sich gerade in den Raum erstreckt; beide sind unbelegt. In der unteren Ebene erstrecken sich beide Tragarme gerade und haltern die horizontal aufgelegte Querstange **7** von rundem Querschnitt jeweils in einem Adapter **5** und einem Einsatz **6,** welche vorn an den Tragarmen **3** angeordnet sind. Der Adapter **5** mit dem Einsatz **6** zusammen bilden ein lösbares Verbindungsmittel **5,6.** Die darin eingeklemmte Querstange **7** überbrückt den Zwischenraum zwischen beiden Tragarmen **3** und erstreckt sich nach beiden Seiten über diese hinaus. Die Tragarme **3** sind mit ihren Anschlussstücken **4** in die Vertikalschienen **2** eingehängt. Die Paneelwand **1** und die darauf aufgesetzten Vertikalschienen **2** bilden die Tragstruktur **1,2** für die erfindungsgemässe Vorrichtung.

### Figur 1 B

Alternativ wird die Tragstuktur **1,2** von einem verfahrbaren Gestell **1** und davon in die Höhe weisenden Vertikalschienen **2** gebildet. Die Vertikalschienen **2** sind paarweise angeordnet, so dass sie sich nach beiden Seiten bestücken lassen. In die Vertikalschienen **2** eingehängte Tragarme **3** haltern erneut eine auf Adaptern **5** und Einsätzen **6** eingeklemmt ruhende Querstange **7.**

### Figuren 2A und 2B

Der *erster Ausführung* Tragarm **3** weist an seinem Rohrstück ein erstes Ende **31** und ein zweites Ende **30** auf, wobei am ersten Ende **31** das Anschlussstück 4 angeordnet ist, während sich am zweiten Ende **30** der Adapter 5 befindet, welcher z.B. durch Verschweissen, spanende oder spanlose Formgebung angesetzt oder angeformt ist. Im hier gezeigten Beispiel besteht der Adapter **5** aus einem angesetzten, im Prinzip flachen Grundkörper **50,** mit einem nach oben offenen, bogenförmigen Ausschnitt **51** mit zum Tragarm **3** transversaler Durchtrittsrichtung **R.** Beidseits des Ausschnitts **51** läuft ein sich aufwärts erstreckender Bügel **54** um, an dessen freien oberen Enden Nasen **52** vorgesehen sind, die zueinander und in den Ausschnitt **51** weisen. Die Nasen **52** belassen zwischen sich den Abstand **d,** welcher dem Durchmesser der Querstange **7** entspricht. Am Grund des Ausschnitts **51** ist die Nut 53 vorhanden.

### Figuren 3A bis 3C

Der auf den Adapter **5** aufzusetzende Einsatz **6** besteht aus elastischem Material, z.B. Polycarbonat, und hat im Prinzip die Form einer sich über 180° hinaus erstreckenden Halbschale mit einer oben liegenden Öffnung der Spannweite a zwischen den beiden in den Raum ragenden Enden **60,61.** An dem Einsatz sind ferner eine gewölbte Innenfläche **63** und eine gewölbte Aussenfläche **64** vorgesehen, wobei an der Aussenfläche eine zirkulär umlaufende Nut **65** vorhanden ist, welche mit Abstand vor den Enden **60,61** ausläuft. Jeweils ein Durchbruch **62** ist am Auslauf der Nut **65** vorhanden. In der Nut **65** verläuft ein erhabener Steg **66.**

### Figur 4

Die Querstange **7** wird von einem geraden Rohrstück mit dem Durchmesser **d** gebildet, das ein erstes Ende **70** und ein zweites Ende **71** aufweist. An beiden Enden **70,71** sind aufwärts ragende Begrenzungselemente **72** vorgesehen, um zu verhindern, dass an die Querstange **7** angehängte Tragbügel herunterfallen.

### Figuren 5A bis 5C

In den Tragarm **3** mit dem am ersten Ende **31** vorhandenen Anschlussstück **4** und dem am zweiten Ende **30** angebrachten Adapter **5** wird zum vollständigen Aufbau des Verbindungsmittels der Einsatz **6** auf den Adapter **5** aufgesteckt. Im montierten Zustand kommt der Einsatz 6 im Ausschnitt **51** des Adapters **5** zu liegen, wobei letzterer partiell in der Nut 65 des Einsatzes **6** aufgenommen wird. Die Nasen **52** des Adapters **5** greifen durch die Durchbrüche **62** des Einsatzes **6** hindurch, und der Steg 66 ruht in der Nut **53** im Adapter. Die nach oben ragenden Enden **60,61** des Einsatzes **6** belassen zwischen sich eine Öffnung mit der Spannweite a zur Aufnahme der Querstange **7.**

### Figuren 6A und 6B

Alternativ kann ein Tragarm **3** *zweiter Ausführung* anstelle eines Rohrstücks eine Strebe aus Flachmaterial aufweisen, an deren zweiten Ende **30** der Adapter **5** angeformt ist, welcher identische Konturen zum Adapter **5** am Tragarm **3** erster Ausführung gemäss Figur 2A aufweist. Am ersten Ende **31** des flachen Tragarms **3** ist wiederum ein Anschlussstück **4** zum Einhängen in eine Halterung **2,** z.B. eine Horizontalschiene, vorgesehen.

### Figuren 7A bis 8B

Diese Figurenfolge veranschaulicht das Einbringen der Querstange **7** in das von Adapter **5** und Einsatz **6** gebildete Verbindungsmittel mit der nach oben gerichteten gabelförmigen Öffnung zur klemmenden, partiellen Umfassung des Querschnitts der Querstange **7.** Beim Eindrücken der Querstange **7** in die Öffnung des Einsatzes **6** mit der Spannweite **a** spreizen sich dessen beide Enden **60,61,** sobald ein Querschnitt der Querstange **7** zwischen den Enden **60,61** zu liegen kommt, der grösser als die Spannweite a ist. Bei völlig eingerasteter Querstange **7** verengen sich dessen beide Enden **60,61** oberhalb des Durchmessers **d** der Querstange **7** wieder, so dass vom Einsatz **6** radial mehr als die Hälfte des Umfangs der Querstange **7** unterfasst wird.

Durch die Elastizität des Einsatzes **6** ist die Querstange **7** in Aufwärtsrichtung gesichert und kann nur aus dem Verbindungsmittel **5,6** entnommen werden, wenn eine Auszugskraft zur Überwindung der Klammerwirkung des Einsatzes **6** aufgebracht wird. Die Verdrehsicherung der eingebrachten Querstange **7** wird dadurch bewirkt, dass die Nasen 52 des Adapters **5** klemmend am Aussenumfang der Querstange **7** zu liegen kommen. Hierdurch wird die Beibehaltung einer stabilen Drehstellung der Querstange **7** gewährleistet und die eventuell an den Stangenenden **70,71** vorhandenen Begrenzungselemente **72** verbleiben in nach oben gerichteter Lage. Eine eingebrachte Querstange **7** wird zumindest von zwei Tragarmen **3** gehalten und kann sich je nach seitlicher Belastung mit ihren Enden **70,71** in entsprechender Weite über das Verbindungsmittel **5,6** hinaus erstrecken.

## Patentansprüche

1. Vorrichtung zur lösbaren Halterung einer von mindestens zwei Tragarmen **(3,3)** gestützten Querstange **(7),** wobei
a) die Tragarme **(3,3)** mit ihrem ersten Ende **(31)** lösbar oder fest in einer Tragstruktur **(1,2)** fixiert sind;
b) die Querstange **(7)** zum Aufhängen von Tragbügeln bestimmt ist;
c) die Tragbügel zum Aufhängen von Gegenständen bestimmt sind und sich auf der Querstange **(7)** frei verschieben lassen;
d) an dem in den Raum ragenden zweiten Ende **(30)** jedes Tragarms **(3,3)** Verbindungsmittel zur Aufnahme der Querstange **(7)** angeordnet sind;
e) das Verbindungsmittel gabelförmig mit einer Öffnung zur Aufnahme des Querschnitts der Querstange **(7)** gestaltet ist und die Querstange **(7)** klemmend unterfasst;
f) das Verbindungsmittel **(5,6)** besteht aus:
fa) einem am zweiten Ende **(30)** des Tragarms **(3,3)** angesetzten oder angeformten Adapter **(5);** und
fb) einem auf den Adapter **(5)** aufzusetzenden Einsatz **(6),** der elastische Klemmkräfte bereitstellt;
g) der Einsatz **(6)** sich radial über die Hälfte des Umfangs der Querstange **(7)** hinaus erstreckt und eine Öffnung der Spannweite **(a)** aufweist, die sich über den oberen Bereich erstreckt und sich beim Einbringen der Querstange **(7)** zunächst erweitert und danach wieder verengt, wodurch eine eingebrachte Querstange **(7)** klemmend unterfasst wird, **dadurch gekennzeichnet, dass**
h) der Adapter **(5)** aus einem Grundkörper **(50)** besteht und aufweist:
ha) einen bogenförmigen Ausschnitt **(51)** mit zum Tragarm **(3,3)** transversaler Durchtrittsrichtung **(R),** welche axial zur gehalterten Querstange **(7)** liegt;
hb) je einen beidseits den Ausschnitt **(51)** umlaufenden, sich aufwärts erstreckenden Bügel **(54);** und
hc) je eine an den freien, oberen Enden der Bügel **(54)** sich fortsetzende Nase **(52),** die zueinander und in den Ausschnitt **(51)** gerichtet sind; und
i) der Einsatz **(6)** ein im Prinzip halbschalenförmiger Körper ist und aufweist:
ia) zwei in den Raum ragende Enden **(60,61),** die zwischen sich die Öffnung mit der Spannweite **(a)** belassen;
ib) eine gewölbte Innenfläche **(63)** und eine gewölbte Aussenfläche **(64);**
ic) eine an der Aussenfläche **(64)** zirkulär umlaufende Nut **(65),** welche mit Abstand vor den Enden **(60,61)** ausläuft und zur partiellen Aufnahme des Adapters **(5)** bestimmt ist; und
id) je einen am Auslauf der Nut **(65)** vorhandenen Durchbruch **(62)** zum Eingriff der Nasen **(52).**

2. Vorrichtung nach Anspruch 1, **dadurch gekennzeichnet, dass**
a) der Einsatz **(6)** aus elastischem Material besteht, z.B. Polycarbonat, und/oder mit Federelementen versehen ist; und
b) der Tragarm **(3,3)** aus im Querschnitt rundem, rohrförmigem oder flachem Material besteht.

3. Vorrichtung nach zumindest einem der Ansprüche 1 und 2, **dadurch gekennzeichnet, dass**
a) die Nasen **(52)** am Adapter **(5)** im Prinzip im Abstand **(d)** angeordnet sind, welcher dem Durchmesser **(d)** der Querstange **(7)** entspricht; wodurch
b) im montierten Zustand, auch mit Einsatz **(6),** eine in den Adapter **(5)** eingebrachte Querstange **(7)** zwischen den Nasen **(52)** zur Verdrehsicherung eingeklemmt zu liegen kommt.

4. Vorrichtung nach zumindest einem der Ansprüche 1 bis 3, **dadurch gekennzeichnet, dass**
a) am Grund des Ausschnitts **(51)** des Adapters **(5)** eine Nut **(53)** vorhanden ist; und
b) in der Nut **(65)** des Einsatzes **(6)** ein erhabener Steg **(66)** verläuft, welcher bei aufgesetztem Einsatz **(6)** in der Nut **(53)** im Adapter **(5)** zu liegen kommt.

5. Vorrichtung nach zumindest einem der Ansprüche 1 bis 4, **dadurch gekennzeichnet, dass**
a) die Tragstruktur **(1,2)** aus einer in einem Gebäude fest anmontierten Paneelwand **(1)** oder einem freistehenden Gestell **(1)** mit daran angebrachten Halterungen **(2)** besteht;
b) die Halterungen **(2)** von profilierten Horizontal- oder Vertikalschienen oder von punktuellen Steckhülsen gebildet werden; und
c) die Tragarme **(3,3)** am ersten Ende **(31)** ein Anschlussstück **(4)** aufweisen, das dazu bestimmt ist, lösbar in den Halterungen **(2)** befestigt zu werden.

## Claims

1. A device for detachably holding a transverse rod **(7)** supported by at least two supporting arms **(3,3),** whereby
a) the supporting arms **(3,3)** are fixed detachably or permanently in a supporting structure **(1,2)** with their first end **(31);**
b) the transverse rod **(7)** is intended for suspending hangers;
c) the hangers are intended for suspending articles and can be freely displaced on the transverse rod **(7);**
d) connection means for receiving the transverse rod **(7)** are arranged at the second end **(30)** of each supporting arm **(3,3),** this end projecting into the room;
e) the connection means is of fork-shaped design with an opening for receiving the cross section of the transverse rod **(7)** and partially encloses the transverse rod **(7)** from the underside while clamping it;
f) the connection means **(5,6)** consists of:
fa) an adaptor **(5)** attached to or integrally formed on the second end **(30)** of the supporting arm **(3,3);** and
fb) an insert **(6)** which is to be fitted onto the adaptor **(5)** producing elastic clamping forces;
g) the insert **(6)** extends radially over more than half the circumference of the transverse rod **(7)** and has an opening of a span **(a)** which extends over the upper region and, when inserting the transverse rod **(7),** first widens and then narrows again, whereby an inserted transverse rod **(7)** is supported from below while being clamped, **characterized in that**
h) the adaptor **(5)** consists of a basic body **(50)** and has:
ha) an arcuate cutout **(51)** with a through-passage direction **(R)** situated transversely to the supporting arm **(3,3)** and axially to the secured transverse rod **(7);**
hb) an upwardly extending prong **(54)** passing one on each side round the cutout **(51);** and
hc) a lug **(52)** continuing at each of the free, upper ends of the prongs **(54),** the lugs **(52)** being directed toward one another and into the cutout **(51);** and
i) the insert **(6)** is an element of half-shell shape in principle and has:
ia) two ends **(60,61)** which project into the room and leave between them the opening with the span **(a);**
ib) a curved inner face **(63)** and a curved outer face **(64);**
ic) a groove **(65)** which extends circularly on the outer face **(64),** terminates at a distance in front of the ends **(60,61)** and is intended for partially receiving the adaptor **(5);** and
id) an aperture **(62)** present at each of the terminations of the groove **(65)** and intended for the engagement of the lugs **(52).**

2. The device as claimed in Claim 1, **characterized in that**
a) the insert **(6)** consisting of elastic material, for example polycarbonate, and/or-being provided with spring elements; and
b) the supporting arm **(3,3)** may consist of cross-sectionally round, tubular or flat material.

3. The device as claimed in at least one of Claims 1 and 2, **characterized in that**,
a) the lugs **(52)** on the adaptor **(5)** are arranged in principle at a distance **(d)** which corresponds to the diameter **(d)** of the transverse rod **(7);** as a result of which
b) in the assembled state, with insert **(6)** included, a transverse rod **(7)** inserted into the adaptor **(5)** comes to lie in a clamped-in manner between the lugs **(52)** so as to secure against rotation.

4. The device as claimed in at least one of Claims 1 to 3, **characterized in that**
a) a groove **(53)** is present at the bottom of the cutout **(51)** of the adaptor **(5);** and
b) a raised rib **(66)** runs in the groove **(65)** of the insert **(6)** and, when the insert **(6)** is fitted on, comes to lie in the groove **(53)** in the adaptor **(5).**

5. The device as claimed in at least one of Claims 1 to 4, **characterized in that**
a) the supporting structure **(1,2)** consists of a panel wall **(1)** mounted permanently in a building, or a self-supporting stand **(1),** having securing means **(2)** mounted thereon;
b) the securing means **(2)** are formed by profiled horizontal or vertical rails or by plug-in sleeves arranged at specific points; and
c) the supporting arms **(3,3)** are provided at the first end **(31)** with a connecting piece **(4)** which is intended to be detachably fastened in the securing means **(2).**

## Revendications

1. Dispositif pour maintenir de façon séparable une barre transversale **(7)** qui prend appui sur au moins deux bras porteurs **(3,3),** dans lequel
a) les bras porteurs **(3,3)** sont fixés de façon séparable ou solidaire par leur première extrémité **(31)** dans une structure porteuse **(1,2);**
b) la barre transversale **(7)** est destinée à la suspension d'étriers porteurs;
c) les étriers porteurs sont destinés à la suspension d'objets et peuvent glisser librement sur la barre transversale **(7);**
d) des moyens d'assemblage destinés à recevoir la barre transversale **(7)** sont disposés à la deuxième extrémité **(30)** s'étendant dans l'espace de chaque bras porteur **(3,3);**
e) le moyen d'assemblage est configuré en forme de fourche avec une ouverture destinée à recevoir la section transversale de la barre transversale **(7)** et serre par le bas la barre transversale **(7);**
f) le moyen d'assemblage **(5,6)** se compose de:
fa) un adaptateur **(5)** monté ou façonné sur la deuxième extrémité **(30)** du bras porteur **(3,3);** et
fb) une pièce rapportée **(6)** à poser sur l'adaptateur **(5),** qui exerce des forces de serrage élastiques;
g) la pièce rapportée **(6)** s'étend radialement sur plus de la moitié de la périphérie de la barre transversale **(7)** et présente une ouverture de portée **(a),** qui s'étend sur la zone supérieure et s'élargit d'abord lors de l'insertion de la barre transversale **(7)** et qui se resserre de nouveau ensuite, serrant ainsi par le bas une barre transversale insérée **(7), caractérisé en ce que**
h) l'adaptateur **(5)** se compose d'un corps de base **(50)** et présente:
ha) une découpe en forme d'arc **(51)** avec une direction de passage **(R)** transversale au bras porteur **(3,3),** qui est positionnée axialement par rapport à la barre transversale maintenue **(7);**
hb) un étrier **(54)** entourant respectivement de part et d'autre la découpe **(51)** et s'étendant vers le haut; et
hc) des ergots **(52)** se prolongeant respectivement sur les extrémités supérieures libres des étriers **(54),** qui sont dirigés l'un vers l'autre et vers l'intérieur de la découpe **(51);** et
i) la pièce rapportée **(6)** est un corps en principe en forme de demi-coquille et présente:
ia) deux extrémités **(60,61)** s'engageant dans l'espace, qui laissent entre elles l'ouverture de portée **(a);**
ib) une face intérieure courbe **(63)** et une face extérieure courbe **(64);**
ic) une rainure périphérique circulaire **(65)** sur la face extérieure **(64),** qui se termine à distance des extrémités **(60,61)** et qui est destinée à recevoir partiellement l'adaptateur **(5);** et
id) un passage **(62)** à chaque extrémité de la rainure **(65)** pour l'engagement des ergots **(52).**

2. Dispositif selon la revendication 1, **caractérisé en ce que**
a) la pièce rapportée **(6)** se compose d'un matériau élastique et/ou est pourvue d'éléments élastiques; et
b) le bras porteur **(3,3)** se compose d'un matériau de section transversale ronde, tubulaire ou plate.

3. Dispositif selon au moins une des revendications 1 et 2, **caractérisé en ce que**
a) les ergots **(52)** sont disposés sur l'adaptateur **(5)** en principe à une distance **(d)** qui correspond au diamètre **(d)** de la barre transversale **(7);** et de ce fait,
b) à l'état monté, même avec la pièce rapportée **(6),** une barre transversale **(7)** insérée dans l'adaptateur **(5)** vient se placer entre les ergots **(52)** en étant serrée pour l'empêcher de tourner.

4. Dispositif selon au moins une des revendications 1 à 3, **caractérisé en ce que**
a) il se trouve une rainure **(53)** au bas de la découpe **(51)** de l'adaptateur **(5);** et
b) dans la rainure **(65)** de la pièce rapportée **(6)** coulisse une nervure surélevée **(66),** qui vient se placer dans la rainure **(53)** de l'adaptateur **(5)** lorsque la pièce rapportée **(6)** est posée.

5. Dispositif selon au moins une des revendications 1 à 4, **caractérisé en ce que**
a) la structure porteuse **(1,2)** se compose d'une paroi en panneau **(1)** fixée dans un bâtiment ou d'un châssis dressé librement **(1)** équipé de supports **(2);**
b) les supports **(2)** sont formés par des rails profilés horizontaux ou verticaux ou par des douilles d'enfichage ponctuelles; et
c) les bras porteurs **(3,3)** présentent à une première extrémité **(31)** une pièce de raccord **(4),** qui est destinée à être fixée de façon séparable dans les supports **(2).**
